# EUROPÄISCHE PATENTSCHRIFT

(11) **EP 3 230 670 B1**
(45) Veröffentlichungstag und Bekanntmachung des Hinweises auf die Patenterteilung: **02.05.2018**
(21) Anmeldenummer: 16756571.2
(22) Anmeldetag: 25.07.2016
(51) Int. Cl.: F26B 3/28, E04B 1/70

(54) **WÄRMESTRAHLER**
HEAT RADIATOR
DISPOSITIF DE RAYONNEMENT THERMIQUE

(30) Priorität: 24.07.2015 DE 102015112163; 24.07.2015 DE 202015103908 U; 13.08.2015 DE 202015104280 U
(43) Veröffentlichungstag der Anmeldung: 18.10.2017
(73) Patentinhaber: IRES INFRAROT ENERGIESYSTEME GMBH, 76131 Karlsruhe (DE)
(72) Erfinder: KÖNIG, Ralf Reiner, 75210 Keltern (DE)
(74) Vertreter: Maiwald Patentanwalts GmbH
(86) Internationale Anmeldenummer: PCT/DE2016/100334
(87) Internationale Veröffentlichungsnummer: WO 2017/016546

(56) Entgegenhaltungen:
- EP-A2- 1 528 341
- CN-B- 102 535 126
- CN-Y- 2 383 660
- DE-B3-102014 102 833
- DE-U1-202006 011 267

## Beschreibung

Die vorliegende Erfindung betrifft einen Wärmestrahler mit einem Gehäuse, an dessen Außenkanten ein Dichtelement zur Abdichtung eines Zwischenraums zwischen dem Gehäuse und einem zu trocknenden Körper, oder aber eine Aufnahme für ein solches Dichtelement angeordnet ist. Ein derartiger Wärmestrahler ist aus der DE102014102833 B3 bekannt. Derartige Wärmestrahler werden häufig zur Trocknung von Körpern im allgemeinen und im Rahmen der Bautrocknung zur Behebung von Wasserschäden eingesetzt. Bekannte Verfahren sehen hierfür vor, einen Wärmestrahler beispielsweise in Form eines Infrarotstrahlers direkt vor eine zu trocknende Wand zu hängen um so die vom Wärmestrahler ausgesandte Wärme in die Wand hineinzubringen. Im Zuge der Erwärmung tritt die in der Wand gespeicherte Feuchtigkeit über die Wandoberfläche aus.

Zwischen dem Wärmestrahler und dem zu bestrahlenden Körper entsteht eine konvektive Zone, die zum einen durch die warme Oberfläche des Wärmestrahlers und zum anderen durch den erwärmten Körper verursacht wird.

Insbesondere bei einer vertikalen Anordnung, beispielsweise im Zuge einer Wandtrocknung, entsteht hierbei das Problem, dass sehr schnell eine starke, kaminartige Strömung auftritt, die sowohl den Infrarotstrahler als auch die zu erwärmende Oberfläche abkühlt. Dies ist ein unerwünschter Effekt, denn dadurch entweicht ein großer Teil der Wärmeenergie und erwärmt die Raumluft anstelle des zu trocknenden Körpers.

In begrenztem Maße ist die Konvektion jedoch durchaus gewünscht, da sie für den Abtransport der Feuchtigkeit, welche aufgrund der Wärmeeinstrahlung aus dem zu trocknenden Körper ausgetragen wurde, hilfreich ist.

Hieraus ergibt sich die Forderung nach einem maximalen Energieeintrag in den zu trocknenden Körper und einer gleichzeitigen begrenzten Strömung zum Abtransport der Feuchtigkeit.

Der vorliegenden Erfindung liegt daher die Aufgabe zu Grunde, einen Wärmestrahler mit einem Gehäuse zu schaffen, dass die Einstellung einer Konvektionsströmung erlaubt und vorzugsweise gleichzeitig sicherstellt, dass die erzeugte Konvektionsströmung gleichermaßen von dem zu trocknenden Körper und dem Wärmestrahler ferngehalten wird.

Dies gelingt durch einen Wärmestrahler gemäß den Merkmalen des Anspruchs 1. Weitere sinnvolle Ausgestaltungen eines solchen Wärmestrahlers können den jeweiligen Unteransprüchen entnommen werden.

Erfindungsgemäß ist demnach vorgesehen, einen Wärmestrahler mit einem Gehäuse, welches vor einem zu trocknenden Körper platziert wird, mit einem Dichtelement zu versehen, welches den zwischen dem Wärmestrahler und dem zu trocknenden Körper entstehenden Zwischenraum am Rand, vorzugsweise umlaufend, abdichtet. Aufgrund einer solchen Abdichtung ist zunächst bereits ein freier Durchstrom von Luft durch den Zwischenraum verhindert. Allerdings ist durch eine vollständige Abdichtung auch gleichzeitig die Einstellung einer Konvektionsströmung zum Abtransport der Feuchtigkeit verhindert, so dass das Dichtelement streifenförmig gebildet wird und in einer zwischen zwei luftundurchlässigen Randzonen eingefassten Mittelzone Öffnungen aufweist, durch welche sich die gewünschte Konvektionsströmung einstellen kann. Diese Öffnungen sind so angeordnet, dass diese einen genügenden Abstand sowohl zu dem zu trocknenden Körper als auch zu dem Wärmestrahler einhalten.

Die beiden luftundurchlässigen Randzonen halten damit die Konvektionsströmung weit von dem zu trocknenden Körper und dem Wärmestrahler weg, während in der Mittelzone aufgrund der dort angeordneten Öffnungen sich die gewünschte Konvektionsströmung einstellen kann. Ein Überstreichen des zu trocknenden Körpers oder des Wärmestrahlers durch die Konvektionsströmung ist damit verhindert.

In konkreter Ausgestaltung kann es sich bei dem streifenförmigen Dichtelement um ein Bürstenelement handeln, dessen Bürsten bündelweise in einer Bürsteneinfassung gehalten sind. In dieser Konstruktion stellt die Bürsteneinfassung eine luftundurchlässige innere Randzone dar, welche vorzugsweise direkt mit dem Gehäuse des Wärmestrahlers verbunden wird. Die Bürsteneinfassung als solche hält damit die Konvektionsströmung von dem Wärmestrahler weg.

Gleichzeitig handelt es sich bei den Bürsten um gebündelte Einzelborsten, die im Bereich des Übergangs zu der Bürsteneinfassung zusammengefasst sind. Zwischen jeweils zwei einzelnen Bürsten entsteht hiermit ein Abstand, welcher eine Luftdurchströmung erlaubt. In Richtung der freien Enden der Bürsten verschränken sich die einzelnen benachbart zueinander angeordneten Bürsten derart, dass die freien Enden der Bürsten eine zweite, weitgehend luftundurchlässige Randzone ausbilden.

Ferner kann es sich bei der Bürsteneinfassung um einen die festen Enden der Bürsten umschließenden Materialstreifen handeln, so dass das Dichtelement als Ganzes mit dem Gehäuse des Wärmestrahlers verbunden und von diesem gelöst werden kann.

Zur Realisierung einer geeigneten Verbindung zwischen der Bürsteneinfassung und dem Gehäuse kann Letzterem eine randständige Einsteckrinne zugeordnet sein, in welche die Bürsteneinfassung zumindest teilweise eingesteckt wird. Über die Einstecktiefe der Rinne kann hierbei auch die Breite der inneren Randzone beeinflusst werden, welche für die Beabstandung der Konvektionsströmung von dem Wärmestrahler dient.

In der Einsteckrinne kann die Bürsteneinfassung auf verschiedene Arten und Weisen gehalten werden, insbesondere durch Klemmen, durch eine magnetische Halterung oder mithilfe von mechanischen Haltemitteln wie Schrauben und dergleichen mehr.

Alternativ zu einer Bürsteneinfassung mit daran angeordneten Bürsten kann eine geeignete Konfiguration eines Dichtelement auch eine Schlauchanordnung oder eine Gummilippe vorsehen, welche in der auch hier vorhandenen Mittelzone von Öffnungen durchbrochen ist.

In einer Weiterbildung einer solchen Schlauchanordnung oder Gummilippe können die Öffnungen mechanisch mithilfe von eingearbeiteten Metallstreifen, pneumatisch, magnetisch oder hydraulisch verschließbar sein. Bei einem Einsatz von Metallstreifen kann beispielsweise durch Anlegen eines Magnetfeldes der Metallstreifen so bewegt werden, dass er den Schlauch über die Öffnung zieht oder ihn in die Öffnung hinein dehnt um damit die Öffnung zu verkleinern oder ganz zu verschließen.

Das Entstehen eines Kamineffekts kann darüber hinaus dadurch beeinflusst werden, dass zwischen dem Wärmestrahler und dem zu trocknenden Körper ein Winkel gewählt wird, aufgrund dessen der besagte Kamineffekt sich einstellt. Dies ist insbesondere auch bei einer Trocknung oder Erwärmung eines horizontal angeordneten Gegenstands von Interesse, wie beispielsweise bei einer Bodentrocknung. In diesem Fall kann das Dichtelement an unterschiedlichen Kanten des Gehäuses unterschiedliche Breiten aufweisen, so dass das Dichtelement auch bei einem zwischen dem Wärmestrahler und dem zu trocknenden Körper eingestellten Winkel dichtend abschließt.

Um zu vermeiden, dass der Wärmestrahler in einem unrichtigen Abstand zu dem zu trocknenden Körper angeordnet wird und gegebenenfalls bei der Aufstellung das Dichtelement gestaucht werden könnte, kann das Gehäuse auf seiner in Abstrahlrichtung weisenden Seite Stützen aufweisen, die in der Länge des Überstandes des Dichtelements über den Gehäuserand gebildet sind. Diese Stützen können entweder über den Umfang des Gehäuserandes verteilt sein oder aber in den Ecken des Gehäuses angeordnet sein. Mit einigem Vorteil sind auch die Stützen abtrennbar und austauschbar, um verschieden breite Dichtelemente mit dem Wärmestrahler verbinden zu können und auch eine schräge Anstellung des Wärmestrahlers gegenüber dem zu trocknenden Körper zu erlauben.

Soweit auf ein Fernhalten der Konvektionsströmung von der Wand vereinfachend verzichtet werden soll ist vorgesehen, einen Wärmestrahler mit einem Gehäuse, welches vor einem zu trocknenden Körper platziert wird, mit einem Dichtelement zu versehen, welches den zwischen dem Wärmestrahler und dem zu trocknenden Körper entstehenden Zwischenraum an den senkrechten Rändern gegenüber dem umgebenden Raum abdichtet. Aufgrund einer solchen Abdichtung ist ein Zustrom von Luft aus den seitlichen Bereichen verhindert, welcher den Wärmestrahler und die Wand abkühlen könnte.

Ebenfalls ist vorgesehen, lediglich eine Aufnahme für ein solches Dichtelement vorzusehen, um gegebenenfalls mehrere Wärmestrahler zu einem gemeinsamen Raum zusammenfügen zu können und um verschieden lange und verschiedenartig gebildete Dichtelemente einsetzen zu können.

Zwischen den seitlichen Dichtelementen kann sich auf diese Weise eine Konvektionsströmung einstellen, welche die erwärmte und mit Feuchtigkeit beladene Luft nach oben abtransportieren kann.

In konkreter Ausgestaltung kann es sich bei dem streifenförmigen Dichtelement um ein Bürstenelement handeln, dessen Bürsten bündelweise in einer Bürsteneinfassung gehalten sind.

Zur Realisierung einer geeigneten Verbindung zwischen der Bürsteneinfassung oder einem anderen Dichtelement und dem Gehäuse kann Letzterem eine randständige Aufnahme zugeordnet sein, in welche das Dichtelement zumindest teilweise eingesteckt wird.

In der Aufnahme, die beispielsweise als Einsteckrinne ausgestaltetet sein kann, kann das Dichtelement auf verschiedene Arten und Weisen gehalten werden, insbesondere durch Klemmen, durch eine magnetische Halterung oder mithilfe von mechanischen Haltemitteln wie Schrauben und dergleichen mehr.

Alternativ zu einer Bürsteneinfassung mit daran angeordneten Bürsten kann eine geeignete Konfiguration eines Dichtelements auch eine Schlauchanordnung oder eine Gummilippe vorsehen, welche den Raum zwischen den Seitenrändern des Gehäuses und dem zu trocknenden Körper gegenüber dem umgebenden Raum abdichten.

Das Entstehen eines Kamineffekts kann darüber hinaus dadurch beeinflusst werden, dass zwischen dem Wärmestrahler und dem zu trocknenden Körper ein Winkel gewählt wird, aufgrund dessen der besagte Kamineffekt sich einstellt. Dies ist insbesondere auch bei einer Trocknung oder Erwärmung eines horizontal angeordneten Gegenstands von Interesse, wie beispielsweise bei einer Bodentrocknung. In diesem Fall kann das Dichtelement an unterschiedlichen Positionen an den Kanten des Gehäuses unterschiedliche Breiten aufweisen, mithin zulaufend gebildet sein, so dass das Dichtelement auch bei einem zwischen dem Wärmestrahler und dem zu trocknenden Körper eingestellten Winkel dichtend abschließt.

Um zu vermeiden, dass der Wärmestrahler in einem unrichtigen Abstand zu dem zu trocknenden Körper angeordnet wird und gegebenenfalls bei der Aufstellung das Dichtelement gestaucht werden könnte, kann das Gehäuse auf seiner in Abstrahlrichtung weisenden Seite Stützen aufweisen, die in der Länge des Überstandes des Dichtelements über den Gehäuserand gebildet sind. Diese Stützen können entweder über den Umfang des Gehäuserandes verteilt sein oder aber in den Ecken des Gehäuses angeordnet sein. Mit einigem Vorteil sind auch die Stützen abtrennbar und austauschbar, um verschieden breite Dichtelemente mit dem Wärmestrahler verbinden zu können und auch eine schräge Anstellung des Wärmestrahlers gegenüber dem zu trocknenden Körper zu erlauben.

Die vorstehend beschriebene Erfindung wird im Folgenden anhand eines Ausführungsbeispiels näher erläutert.

Es zeigen:
- Figur 1: einen Wärmestrahler mit einem umlaufenden Dichtelement in einer perspektivischen Darstellung von schräg oben,
- Figur 2: eine Anordnung aus zwei Wärmestrahlern gemäß Figur 1, ebenfalls in einer perspektivischen Darstellung von schräg oben,
- Figur 3: einen Wärmestrahler mit einem Dichtelement in Form einer Gummilippe in einer Trocknungsposition bezüglich einer zu trocknenden Wand in einer seitlichen Darstellung, sowie
- Figur 4: einen Wärmestrahler mit einem Dichtelement in Form einer Bürstenanordnung in einer Trocknungsposition bezüglich einer zu trocknenden Wand in einer seitlichen Darstellung.

Figur 1 zeigt einen Wärmestrahler 1, welcher in einem Gehäuse 2 eingebaut ist. In Richtung der Wärmeabstrahlung des Wärmestrahlers 1 ragt von dem Gehäuse 2 ein umlaufendes Dichtelement 4 senkrecht auf, welches an den Ecken des Gehäuses 2 von Stützen 10 unterbrochen wird. Aufgrund einer derartigen Abdichtung am Rand des Gehäuses 2 kann dieses bei einem Vorhängen vor eine zu trocknende Wand 3 einen definierten Abstand einnehmen, so dass eine effiziente Trocknung erfolgen kann. Hierbei zeigt die Figur 1 das Dichtelement 4 nicht in seinen Details sondern nur schematisch. Die einzelnen Teile des Dichtelements 4 können von dem Gehäuse 2 separat entfernt werden, um die Abdichtung des Gehäuses anpassbar zu machen.

Figur 2 zeigt eine Anordnung aus zwei Wärmestrahlern 1, welche entlang einer Längskante miteinander verbunden sind. In dieser Konfiguration sind die nebeneinander gelagerten Dichtelemente 4 entfernt worden, um eine durchgängige Konvektionsströmung zu erzeugen. Die Dichtelemente 4 sind hierfür ohne weiteres von dem Gehäuse 2 entfernbar, da die Dichtelemente 4 in einer eigens hierfür vorgesehene Rinne am Rand des Gehäuses 2 eingesteckt und verklemmt werden. Hierdurch können die Dichtelemente 4 bei Bedarf ohne weiteres entfernt oder hinzugefügt werden, je nachdem welche Konfiguration an Dichtelementen 4 zur Bildung verschiedener Muster aus Wärmestrahlern 1 erforderlich ist.

Figur 3 zeigt einen Wärmestrahler 1, welcher vor einer Wand 3 aufgehängt ist. An dem Gehäuse 2 des Wärmestrahlers 1 ist hierbei ebenfalls ein Satz von Stützen 10 angeordnet, welche einen geeigneten Abstand zwischen dem Gehäuse 2 mit dem Wärmestrahler 1 einerseits und der Wand 3 andererseits festlegen. Zwischen den Stützen 10 ist eine Gummidichtung vorgesehen, welche eine innere, dem Wärmestrahler 1 zugewanderte Randzone 5 aufweist, eine äußere Randzone 6, welche der Wand so geneigt ist und eine Mittelzone, welche Öffnungen zum Durchtritt der Konvektionsströmung aufweist. Die Mittelzone 7 wird hierbei von der inneren Randzone 5 und der äußeren Randzone 6 begrenzt, welche den Luftstrom, der innerhalb des Zwischenraums, der zwischen Wand 3 und Gehäuse 2 von dem Dichtelement 4 umschlossen wird, aufgrund der Erwärmung der Luft in diesem Bereich entsteht, behindern und eine Strömung lediglich in dem von den Öffnungen 11 begrenzten Bereich in der Mitte zwischen dem Wärmestrahler 1 und der Wand 3 erlauben.

Aufgrund dieser Konstruktion wird nun der Wärmestrahler 1 die Wärme in Richtung der Wand 3 abstrahlen und dabei sowohl selbst heiß werden als auch eine Erwärmung der Wand 3 in dem bestrahlten Bereich herbeiführen. Durch die genannten Maßnahmen kommt es nicht zu einem unmittelbar an dem Wärmestrahler 1 oder der Wand 3 vorbei streichenden Konvektionsluftstrom, vielmehr kann ein von der Wand 3 herrührender Luftstrom sich lediglich zunächst von der Wand wegbewegen und dann in der Mitte des Zwischenraums zwischen Wärmestrahler 1 und Wand 3 zu den Öffnungen 11 aufsteigen und durch diese hindurch aus dem betrachteten Bereich austreten. Eine Abkühlung sowohl der Wand 3 als auch des Wärmestrahlers 1 ist damit wirksam verhindert.

Figur 4 zeigt schließlich eine sinnvolle Alternative zu der Lösung in Figur 3, bei welcher als Dichtelement 4 eine Bürstenanordnung eingesetzt wird. Diese besteht aus einer Vielzahl von Bürsten 8, welche an einem festen Ende in einer Bürsteneinfassung 9 zusammengefasst sind. Die Bürsteneinfassung 9 bildet hierbei zunächst einmal eine innere Randzone 5, die aufgrund der Beschaffenheit der Bürsteneinfassung luftundurchlässig ist. Zwischen den zusammengefassten, festen Enden der einzelnen Bürsten 8 sind Zwischenräume gegeben, durch welche hindurch aufsteigende Luftströme den Zwischenraum zwischen dem Wärmestrahler 1 und der Wand 3 verlassen können. Die freien Enden der Bürsten 8 verschränken sich hingegen zu einer äußeren Randzone 6, welche ebenfalls weitestgehend luftundurchlässig ist und eine Barriere für die aufsteigenden Luftströme darstellt.

Figur 5 zeigt einen Wärmestrahler 1, welcher in einem Gehäuse 2 eingebaut ist. In Richtung der Wärmeabstrahlung des Wärmestrahlers 1 ragen von dem Gehäuse 2 zwei seitliche Dichtelemente 4 senkrecht auf, welche an den Ecken des Gehäuses 2 von Stützen 10 begrenzt werden. Aufgrund einer derartigen Abdichtung am Rand des Gehäuses 2 kann dieses bei einem Vorhängen vor eine zu trocknende Wand einen definierten Abstand einnehmen, so dass eine effiziente Trocknung erfolgen kann. Hierbei zeigt die Figur 5 die seitlichen Dichtelemente 4 nicht in allen Details sondern nur schematisch. Die einzelnen Dichtelemente 4 können von dem Gehäuse 2 separat entfernt werden, um die Abdichtung des Gehäuses 2 anpassbar zu machen.

Figur 6 zeigt eine Anordnung aus zwei Wärmestrahlern 1, welche entlang einer Längskante miteinander verbunden sind. In dieser Konfiguration wird über mehrere Wärmestrahler hinweg eine durchgängige Konvektionsströmung erzeugt. Die Dichtelemente 4 sind von dem Gehäuse 2 entfernbar, da die Dichtelemente 3 in einer eigens hierfür vorgesehenen Einsteckrinne am Rand des Gehäuses 2 eingesteckt und verklemmt werden. Hierdurch können die Dichtelemente 4 bei Bedarf ohne weiteres entfernt oder hinzugefügt werden, je nachdem welche Konfiguration an Dichtelementen 4 zur Bildung verschiedener Muster aus Wärmestrahlern 1 erforderlich ist.

Vorstehend beschrieben ist somit ein Wärmestrahler mit einem Gehäuse, welches ein Dichtelement zum abdichten eines Zwischenraums zwischen dem Gehäuse und einem zu trocknenden Körper aufweist, wobei das Dichtelement streifenförmig gebildet ist und bedarfsweise zwischen zwei luftundurchlässigen Randzonen eine luftundurchlässige Mittelzone ausbilden kann.

### BEZUGSZEICHENLISTE

- 1.: Wärmestrahler
- 2.: Gehäuse
- 3.: Wand
- 4.: Dichtelement
- 5.: innere Randzone
- 6.: äußere Randzone
- 7.: Mittelzone
- 8.: Bürste
- 9.: Bürsteneinfassung
- 10.: Stütze
- 11.: Öffnung

## Patentansprüche

1. Wärmestrahler mit einem Gehäuse (2), **dadurch gekennzeichnet dass** entlang zumindest einer der Außenkanten des Gehäuses wenigstens ein streifenförmiges Dichtelement (4) zur Abdichtung eines Zwischenraums zwischen dem Gehäuse (2) und einem zu trocknenden Körper aufweist, wobei das Dichtelement (4) in Längsrichtung beiderseits zumindest näherungsweise luftundurchlässige Randzonen (5, 6) ausbildet, welche eine zwischenliegende luftdurchlässige Mittelzone (7) begrenzen.

2. Wärmestrahler gemäß Anspruch 1, **dadurch gekennzeichnet, dass** das Dichtelement (4) ein Bürstenelement ist, dessen Bürsten (8) bündelweise in einer eine gehäuseseitige innere Randzone (5) bildenden Bürsteneinfassung (9) gehalten sind und sich in Richtung ihrer freien Enden zu einer freien äußeren Randzone (6) verschränken.

3. Wärmestrahler gemäß Anspruch 2, **dadurch gekennzeichnet, dass** die Bürsteneinfassung (9) ein die festen Enden der Bürsten (8) umschließender Materialstreifen ist.

4. Wärmestrahler gemäß einem der Ansprüche 2 oder 3, **dadurch gekennzeichnet, dass** die Bürsteneinfassung (9) in einer randständigen Einsteckrinne des Gehäuses (2) zumindest teilweise eingesteckt ist.

5. Wärmestrahler gemäß Anspruch 4, **dadurch gekennzeichnet, dass** die Bürsteneinfassung (9) in der Einsteckrinne durch Klemmen, Magnetismus oder mithilfe von mechanischen Haltemitteln gehalten ist.

6. Wärmestrahler gemäß Anspruch 1, **dadurch gekennzeichnet, dass** das Dichtelement (4) eine in der Mittelzone (7) von Öffnungen (11) durchbrochene Schlauchanordnung oder Gummilippe ist.

7. Wärmestrahler gemäß Anspruch 6, **dadurch gekennzeichnet, dass** die Öffnungen (11) mechanisch, pneumatisch, magnetisch oder hydraulisch verschließbar sind.

8. Wärmestrahler gemäß einem der vorhergehenden Ansprüche, **dadurch gekennzeichnet, dass** das Dichtelement (4) an unterschiedlichen Kanten des Gehäuses (2) eine unterschiedliche Breite aufweist oder sich in Längserstreckung verbreitert beziehungsweise verjüngt.

9. Wärmestrahler gemäß einem der vorhergehenden Ansprüche, **dadurch gekennzeichnet, dass** das Gehäuse (2) Stützen (10) in der Länge des Überstands des Dichtelements (4) über den Gehäuserand aufweist, welche über die Kanten des Gehäuses (2) verteilt sind.

10. Wärmestrahler gemäß Anspruch 9, **dadurch gekennzeichnet, dass** die Stützen (10) in den Ecken des Gehäuses (2) angeordnet sind.

## Claims

1. Heat radiator comprising a housing (2), **characterised in that** it has, along at least one of the outer edges of the housing, at least one strip-shaped sealing element (4) for sealing a gap between the housing (2) and a body to be dried, the sealing element (4) forming at least approximately airtight peripheral zones (5, 6) in the longitudinal direction on both sides, which peripheral zones define an intermediate air-permeable middle zone (7).

2. Heat radiator according to claim 1, **characterised in that** the sealing element (4) is a brush element, the brushes (8) of which are held in bundles in a brush surround (9) that forms an inner peripheral zone (5) on the housing side and interleave in the direction of the free ends thereof to form a free outer peripheral zone (6).

3. Heat radiator according to claim 2, **characterised in that** the brush surround (9) is a material strip which encloses the fixed ends of the brushes (8).

4. Heat radiator according to either claim 2 or claim 3, **characterised in that** the brush surround (9) is at least partially inserted in a peripheral insertion groove in the housing (2).

5. Heat radiator according to claim 4, **characterised in that** the brush surround (9) is held in the insertion groove by clamps, magnetism or mechanical holding means.

6. Heat radiator according to claim 1, **characterised in that** the sealing element (4) is a tube assembly or rubber lip, which is perforated by openings (11) in the middle zone (7).

7. Heat radiator according to claim 6, **characterised in that** the openings (11) can be closed mechanically, pneumatically, magnetically or hydraulically.

8. Heat radiator according to any of the preceding claims, **characterised in that** the sealing element (4) has a different width on different edges of the housing (2) or widens or tapers in the longitudinal extension.

9. Heat radiator according to any of the preceding claims, **characterised in that** the housing (2) has supports (10) in the length of the projecting end of the sealing element (4) across the housing periphery, which supports are distributed over the edges of the housing (2).

10. Heat radiator according to claim 9, **characterised in that** the supports (10) are arranged in the corners of the housing (2).

## Revendications

1. Dispositif de chauffage par rayonnement comportant un boîtier (2), **caractérisé en ce que** le long d'au moins un des bords extérieurs du boîtier est agencé au moins un élément d'étanchéité (4) en forme de bande pour étanchéifier un espace intermédiaire entre le boîtier (2) et un corps devant être séché, dans lequel l'élément d'étanchéité (4) forme des zones de rebord au moins sensiblement imperméables à l'air (5, 6) des deux côtés dans une direction longitudinale, lesquelles délimitent une zone centrale (7) intermédiaire perméable à l'air.

2. Dispositif de chauffage par rayonnement selon la revendication 1, **caractérisé en ce que** l'élément d'étanchéité (4) est un élément à balais dont les balais (8) sont maintenus par faisceaux dans une garniture de balais (9) formant une zone de rebord (5) intérieure côté boîtier et s'entrecroisent en direction de leur extrémité libre vers une zone de rebord (6) extérieure libre.

3. Dispositif de chauffage par rayonnement selon la revendication 2, **caractérisé en ce que** la garniture de balais (9) est une bande de matériau entourant l'extrémité fixe des balais (8).

4. Dispositif de chauffage par rayonnement selon l'une des revendications 2 ou 3, **caractérisé en ce que** le bord des balais (9) est inséré au moins partiellement dans une rainure d'insertion côté rebord du boîtier (2).

5. Dispositif de chauffage par rayonnement selon la revendication 4, **caractérisé en ce que** la garniture de balais (9) est maintenue dans la rainure d'insertion par collage, magnétisme ou à l'aide de moyens de retenue mécaniques.

6. Dispositif de chauffage par rayonnement selon la revendication 1, **caractérisé en ce que** l'élément d'étanchéité (4) est un ensemble tubulaire ajouré dans la zone centrale (7) avec des ouvertures (11), ou bien une lèvre en caoutchouc.

7. Dispositif de chauffage par rayonnement selon la revendication 6, **caractérisé en ce que** les ouvertures (11) peuvent être fermées mécaniquement, pneumatiquement, magnétiquement ou hydrauliquement.

8. Dispositif de chauffage par rayonnement selon l'une des revendications précédentes, **caractérisé en ce que** l'élément d'étanchéité (4) a une largeur différente sur différents bords du boîtier (2) ou s'élargit, respectivement se rétrécit, dans une extension longitudinale.

9. Dispositif de chauffage par rayonnement selon l'une des revendications précédentes, **caractérisé en ce que** le boîtier (2) comporte des appuis (10) dans la longueur de la saillie de l'élément d'étanchéité (4) au-dessus du rebord de boîtier, lesquels sont répartis sur les rebords du boîtier (2).

10. Dispositif de chauffage par rayonnement selon la revendication 9, **caractérisé en ce que** les appuis (10) sont agencés dans les coins du boîtier (2).
